# EUROPÄISCHE PATENTSCHRIFT

(11) **EP 1 767 686 B1**
(45) Veröffentlichungstag und Bekanntmachung des Hinweises auf die Patenterteilung: **29.10.2008**
(21) Anmeldenummer: 06019740.7
(22) Anmeldetag: 21.09.2006
(51) Int. Cl.: D06F 37/26

(54) **Kunststofflaugenbehälter für eine Waschmaschine und Verfahren zur Herstellung eines Kunststofflaugenbehälters**
Plastic tub for a washing machine and method for manufacturing such a tub
Cuve en plastique pour machine à laver et procédé de fabrication d'une telle cuve

(30) Priorität: 26.09.2005 DE 102005046010
(43) Veröffentlichungstag der Anmeldung: 28.03.2007
(73) Patentinhaber: Miele & Cie. KG, 33332 Gütersloh (DE)
(72) Erfinder: Dahlmann, Udo, 33378 Rheda-Wiedenbrück (DE); Hellhake, Wolfgang, 59555 Lippstadt (DE); Krämer, Ernst, Dr., 33334 Gütersloh (DE)

(56) Entgegenhaltungen:
- EP-A- 1 528 136
- DE-U1- 8 510 620
- US-A1- 2005 092 034

## Beschreibung

Die Erfindung betrifft einen Kunststofflaugenbehälter für eine Waschmaschine, umfassend ein eine Trommel umgebendes, zylinderförmig geformtes Behältnis, wobei in einer der Stirnwände eine Nabe oder ein metallisches Lagerkreuz mit einer Nabe zur Aufnahme einer Antriebswelle für die Trommel in der Kunststoffmasse eingebunden ist. Die Erfindung betrifft ferner ein Verfahren zur Herstellung eines solchen Kunststofflaugenbehälters.

Aus dem Stand der Technik sind Kunststofflaugenbehälter für Waschmaschinen bekannt, die als zylinderförmig geformtes Behältnis die Trommel umgeben. Dabei ist in einer der Stirnwände ein metallisches Lagerkreuz mit einer Nabe zur Aufnahme einer Antriebswelle für die Trommel in der Kunststoffmasse eingebunden. Durch das Umspritzen des metallischen Lagerkreuzes kommt es im Laugenbehälter zu erheblichen Eigenspannungen, die daraus resultieren, dass der Kunststoff von der Erstarrungstemperatur auf Raumtemperatur abkühlt und dabei schrumpft. Kräfte, die dadurch auf das Lagerkreuz einwirken sind derart groß, dass sich hierbei das Bauteil verformen kann. Die Folge ist, dass die Homogenität des Laugenbehälters in Mitleidenschaft gezogen wird, wobei infolge der Spannungsspitzen Haarrisse auftreten können, die insbesondere dazu führen, dass die Lebensdauer eines derartig geformten Laugenbehälters stark in Mitleidenschaft gezogen wird.

Aus dem Stand der Technik ist hierzu aus der EP 1 528 136 A2 ein derartig hergestellter Laugenbehälter bekannt. Hierzu wird das metallische Lagerkreuz als einstückiges Werkteil in die Spritzgussform gelegt, wobei das Kreuz Zentrieransätze zur winkelgenauen Fixierung und Lageransätze zum Verhindern des Kippens in der Spritzgussform enthält. Dann wird das Lagerkreuz in der Form mit einem insbesondere glasfaserverstärkten Kunststoff derart umspritzt, dass das metallische Lagerkreuz wenigstens annähernd vollständig in das Material der Stirnfläche eingebettet ist. Kühlt nun ein derart gespritztes Formteil aus, entstehen aufgrund der unterschiedlichen Materialien Schrumpfspannungen, die zu diesen oben beschriebenen Haarrissen im Material führen können. Weiter ist auch aus dem Stand der Technik gemäß DE 1 918 222 U ebenfalls bekannt, zur Herstellung von Wasch- und Spülmaschinenbehältern einen Kunststoff zu verwenden, der mit erhöhtem Widerstand gegen Spannungskorrosionen mit einer Glasfaserverstärkung wirkt.

Das Problem, welches sich dennoch trotz Verwendung eines glasfaserverstärkten Kunststoffes ergibt, ist, dass insbesondere im Einbindungsbereich des metallischen Lagerkreuzes, und hier im Grenzbereich von Kunststoff und Metall, diese Haarrissbildungen auftreten, die eine eingeschränkte Lebensdauer für den Laugenbehälter darstellen.

Der Erfindung stellt sich somit das Problem, einen Kunststofflaugenbehälter für eine Waschmaschine mit einem eingebundenen Lagerkreuz derart weiter zu bilden, der insbesondere hinsichtlich seiner Lebensdauer wesentlich verbessert wird. Der Erfindung stellt sich ferner das Problem, ein geeignetes Verfahren zur Herstellung eines solchen Kunststofflaugenbehälters bereitzustellen.

Erfindungsgemäß wird dieses Problem mit den Merkmalen des Anspruchs 1 sowie den Merkmalen der Ansprüche 10 und 11 gelöst. Vorteilhafte Ausgestaltungen und Weiterbildungen der Erfindung ergeben sich aus den Unteransprüchen 2 bis 9 und 12.

Bei dem erfindungsgemäßen Laugenbehälter werden in der Kunststoffmasse zusätzlich zumindest bereichsweise Gewebematten als Bewehrungsmittel mit eingebunden, die insbesondere dort in der Kunststoffmasse eingebunden werden, wo die Spannungsspitzen beim Schrumpfungsprozess oder beim Betrieb der Waschmaschine vornehmlich auftreten könnten. Dabei bestehen die Bewehrungsmittel aus flächigen in die Form einlegbaren Gewebematten, die im Bereich des metallischen Lagerkreuzes oder der Nabe angeordnet sind und zumindest teilweise das Lagekreuz oder die Nabe überdecken. Hierdurch wird eine kraftschlüssige Anbindung des Lagerkreuzes bzw. der Nabe mit der Behälterrückwand bereitgestellt.

Es ist zweckmäßig, die Gewebematten im Bereich des überdeckten Lagerkreuzes oder der Nabe mit einer von der Ebene der Behälterwand abweichenden Kontur auszuführen, damit die Gewebematte in diesen Bereichen mit der Kontur bzw. Form des Lagerkreuzes oder der Nabe korrespondiert. Hierbei schmiegt sich der Gewebematte an das Lagerkreuz oder der Nabe an, wodurch die Anbindung an die zu überdeckenden Bereiche des Lagerkreuzes oder der Nabe verbessert wird.

In einer zweckmäßigen Ausführung sind die Gewebematten aus GFK (Glasfaser-Kunststoff)-Fasern oder GFK-Fäden hergestellt. Sofern erhöhte Festigkeiten oder ein besonderes Dehnverhalten erforderlich ist, können in alternativen Ausführungsformen die Gewebematten aus Polyester-Fasern- oder Fäden, Kevlar-Fasern oder Kevlar-Fäden oder Carbon-Fasern oder Carbon-Fäden hergestellt werden. Eine Kombination der Fasern oder Fäden ist ebenfalls denkbar.

Es ist vorteilhaft, die Fasern der einzelnen Matten derart auszurichten, dass die Einzelfasern oder Einzelfäden dem Verlauf der auftretenden Spannungskraftlinien entsprechen. Somit können die auftretenden Kräfte aufgenommen werden, wobei Dehn, - oder Schrumpfungsbewegungen vermindert werden.

In einer alternativen Ausführungsform ist die zumindest eine Gewebematte so dimensioniert, dass sie im wesentlichen den gesamten Bereich des metallischen Lagerkreuzes einfasst bzw. überdeckt. Die Nabe wird hierbei zumindest teilweise überdeckt, da zumindest der Bereich für die eingesetzten Lager frei bleibt.

In einer zweckmäßigen Ausführung ragt die zumindest eine Gewebematte über den Bereich der Stirnwand hinaus in den Randbereich der zylindrischen Behälterwand. Hierdurch erfolgt die Anbindung des Lagerkreuzes über eine größere Fläche, wodurch Kraftspitzen im Übergangsbereich zwischen Gewebematte und Kunststoffmasse vermieden werden. Zusätzlich wird die Verbindung der einen Stirnwand mit der zylindrischen Behälterwand verstärkt, wodurch der gesamte Kunststofflaugenbehälter stabilisiert wird.

Die Erfindung betrifft auch das Verfahren zur Herstellung eines Kunststofflaugenbehälters für eine Waschmaschine umfassend ein die Trommel umgebendes, zylinderförmig geformtes Behältnis, wobei in einer der Stirnwand ein metallisches Lagerkreuz mit einer Nabe zur Aufnahme der Antriebswelle für die Trommel in der Kunststoffmasse mit eingebunden wird, wobei zunächst in einem ersten Schritt in die Spritzgussform ein als Matte ausgebildetes Bewehrungsmittel eingelegt wird und in einem zweiten Schritt das metallische Lagerkreuz in der Spritzgussform fixiert wird, wobei dann in einem dritten Schritt, nach Schließung der Form, die Kunststoffmasse in die Form eingebracht wird.

Gemäß einer Alternative zur Herstellung des Kunststofflaugenbehälters wird ebenfalls vorgeschlagen, dass zunächst in einem ersten Schritt ein als Matte ausgebildetes Bewehrungsmittel um das metallische Lagerkreuz gelegt wird und in einem zweiten Schritt das metallische Lagerkreuz mit der Bewehrung in der Spritzgussform fixiert wird, wobei dann in einem dritten Schritt, nach Schließung der Form, die Kunststoffmasse in die Form eingebracht wird. Somit liegt die Bewehrung ziemlich dicht an dem metallischen Lagerkreuz, so dass hier im Grenzbereich, wo die Hauptspannungen auftreten, die Bewehrungsmatte ihre Aufgabe erfüllt. In Weiterbildung des Verfahrens wird vorgeschlagen, dass das als Matte ausgebildete Bewehrungsmittel bereichsweise in die Form oder an das metallische Kreuz angebracht wird.

In einer vorteilhaften Ausführung wird nach Schließung der Form die Kunststoffmasse in einem 2-K Verfahren in die Form eingebracht. Hierbei wird zunächst unverstärkte Kunststoffmasse, die keine Fasern enthält, in die geschlossene Form eingebracht bzw. eingespritzt. Anschließend wird faserverstärkte Kunststoffmasse, die beispielsweise GFK-Fasern enthält, in die Form eingebracht. Die unverstärkte Kunststoffmasse umschließt zuverlässig die eingelegten Matten und bindet diese fest in der Kunststoffmasse ein. Die im zweiten Schritt eingebrachte verstärkte Kunststoffmasse erhöht die Stabilität und die Festigkeit des gesamten Kunststofflaugenbehälters. Sowohl für die Bereiche mit Gewebematten als auch für die Bereiche ohne Gewebematten werden durch die faserverstärkte Kunststoffmasse die Stabilität und Festigkeit zusätzlich erhöht.

Einige Ausführungsbeispiele der Erfindung werden anhand der nachstehenden Figuren näher erläutert; dabei zeigen:
- Figur 1:: eine perspektivische Darstellung eines Laugenbehälters;
- Figur 2:: eine erste Ausführungsform eines metallischen Lagerkreuzes mit bereichsweise angedeuteten Bewehrungsmitteln;
- Figur 3:: eine weitere Ausführungsform gemäß der Erfindung eines Lagerkreuzes mit vollständiger Einfassung von Bewehrungsmitteln;
- Figur 4:: eine schematische Darstellung eines Bewehrungsmittels;
- Figur 5:: eine schematische Darstellung einer Waschmaschine;
- Figur 6:: eine Ausführungsform für eine Nabe mit bereichsweise angeordneten Bewehrungsmittel und
- Fig. 7a, 7b, 7c:: eine schematische Darstellung einer Spritzgussform für die Herstellung des Kunststofflaugenbehälters.

Die Figur 1 zeigt in der perspektivischen Darstellung einen Kunststofflaugenbehälter 1 für eine Waschmaschine umfassend ein die Trommel umgebendes, zylinderförmiges Behältnis 2, wobei in einer der Stirnwände 3 ein metallisches Lagerkreuz 4 mit einer Nabe 5 zur Aufnahme einer hier nicht dargestellten Antriebswelle für eine Trommel in der Kunststoffmasse eingebunden ist.

In Figur 5 ist beispielhaft eine Waschmaschine 11 dargestellt, die einen Kunststofflaugenbehälter 1 mit einer darin drehbar angeordneten Trommel 12 umfasst. Die Trommel 12 besitzt an zumindest einem Ende eine Antriebswelle 13, die in der Nabe 5 des am Laugenbehälter 1 befestigten Lagerkreuzes 4 gelagert ist.

Wie aus der Figur 2 zu erkennen ist, sind an dem Lagerkreuz 4 bereichsweise Gewebematten 6 als Bewehrungsmittel vorgesehen, die mit in die Kunststoffmasse eingebunden werden. Hierbei überdecken die im wesentlichen flächig ausgeführten Gewebematten 6 zumindest teilweise das Lagerkreuz 4 bzw. einige der Lagerkreuzarme 8. Auch die Nabe 5 wird zumindest teilweise von den Gewebematten 6 überdeckt. Die Gewebematten 6 sind so ausgeführt, dass sie der räumlichen Kontur des Lagerkreuzes 4 im Überdeckungsbereich folgen und somit eine von der Ebene der Behälterwand 3 abweichende Form aufweisen. Hierdurch korrespondieren die Gewebematten 6 im wesentlichen mit der Form des Lagerkreuzes 4, bzw. der Lagerkreuzarme 8 und der Nabe 5. Die Gewebematte 6 ist entsprechend der auftretenden Spannungskraftlinien 10 ausgerichtet, um den Bereich optimal zu verstärken und mögliche partielle Materialdehnungen der Behälterwand 3 zu vermindern.

Die Figur 3 zeigt insbesondere eine Ausführungsform, bei der der gesamte Bereich des metallischen Lagerkreuzes 4 von zumindest einer Gewebematte 6 als Bewehrungsmittel eingefasst bzw. überdeckt ist. Hierbei sind alle Lagerkreuzarme 8 vollständig oder nahezu vollständig von der Gewebematte 6 eingefasst. Auch hier weist die Gewebematte 6 eine mit dem Lagerkreuz 4 korrespondierende Form auf, wobei nur ein Bereich an der Stirnseite der Nabe 5 frei bleibt. Die Matte 6 kann als ebenes Teil auf die Kontur des Lagerkreuzes 4 gepresst werden, wodurch sie eine entsprechende von der Ebene abweichende Form enthält. Alternativ kann die zumindest eine Gewebematte 6 als Formteil mit der entsprechenden räumlichen Ausformung vorgefertigt sein, so dass sie mit der Kontur des Lagerkreuzes 4 korrespondiert. Auch in dieser Ausführungsform ist die Gewebematte 6 entsprechend der auftretenden Spannungskraftlinien 10 ausgerichtet,

Wie aus der Figur 4 zu erkennen ist, sind die einzelnen Fasern 9 bzw. Fäden 9, der Gewebematte 6, entsprechend der auftretenden Spannungskraftlinien 10 ausgerichtet. Der Verlauf der Fäden 9 entspricht hierbei im wesentlichen dem Verlauf der Spannungskraftlinien 10, da die Gewebematte 6 in Verlaufsrichtung der Fäden 9 die größte Dehnfestigkeit besitzt.

In Fig. 6 ist eine Ausführungsform der Erfindung aufgezeigt, bei welcher ein Kunststofflaugenbehälter 1 mit einem zylinderförmigen Behältnis 2 anstelle eines Lagerkreuzes 4 eine Nabe 5a in einer Stirnwand 3 enthält. Diese Nabe 5a ist zumindest teilweise mit Gewebematten 6 überdeckt, wobei sich die Gewebematten 6 in den ebenen Bereich der Stirnwand 3 erstrecken. Es ist auch möglich, die Gewebematten 6 in die Stirnwand 3 und in den Randbereich des zylindrischen Behältnisses 2 zu verlängern, wodurch die Stabilität des Laugenbehälters 1 weiter erhöht wird.

In Figur 7a ist eine Spritzgussform 14 im geöffneten Zustand aufskizziert. Gemäß der Erfindung wird weiter vorgeschlagen, dass bei der Herstellung eines Kunststofflaugenbehälters 1 zunächst in einem ersten Schritt in die Spritzgussform 14 eine Gewebematte 6 als Bewehrungsmittel 6 eingelegt wird, und in einem zweiten Schritt das metallische Lagerkreuz 4 mit der Nabe 5 in der Spritzgussform 14 fixiert wird. Während dieser Schritte befindet sich das Innenteil 15 außerhalb der Form 14. Nach dem Einlegen der Gewebematten 6 und der Fixierung des Lagerkreuzes 4 in der Form 14 wird das Innenteil 15 in die Form 14 eingefahren, wodurch die Form 14 geschlossen wird.

Figur 7b zeigt die Spritzgussform 14 im geschlossenen Zustand. In diesem Zustand wird als dritter Schritt die Kunststoffmasse 17 in die Form 14 eingebracht. Hierzu besitzt die Form 14 zumindest eine Zulaufleitung 16, über die die flüssige oder zähflüssige Kunststoffmasse 17 in die Form 14 eingespritzt wird.

Alternativ hierzu wird auch gemäß einem Verfahren vorgeschlagen, dass zunächst in einem ersten Schritt eine Gewebematte 6 als Bewehrungsmittel um das metallische Lagerkreuz 4 gelegt wird, wie dies in der Figur 2 oder 3 dargestellt wird, und dann in einem zweiten Schritt das metallische Lagerkreuz 4 mit der Gewebematte 6 in der Spritzgussform 14 fixiert wird, wobei dann in einem dritten Schritt, nach Schließung der Form 14, die Kunststoffmasse 17 in die Form 14 eingebracht wird.

In Figur 7c ist eine mit dem Innenteil 15 geschlossene Form 14 und darin eingelegten Matten 6 und Lagerkreuz 4 aufskizziert. Durch die Zulaufleitung 16 wird zunächst Kunststoffmasse 17 ohne Fasern in die Form eingespritzt, wodurch die Matte 6 in der Kunststoffmasse 17 eingebunden wird. Anschließend wird durch die Zulaufleitung 16a eine faserverstärkte Kunststoffmasse 17a in die Form 14 eingebracht, wodurch eine gute Einbindung aller innerhalb der Form 14 eingebrachten Komponenten 4, 6 in der durch faserverstärkten Kunststoffmasse 17a erfolgt. Es ist auch möglich, die faserverstärkte Kunststoffmasse 17a über die Zulaufleitung 16 für die unverstärkte Kunststoffmasse 17 in die Form einzubringen.

In Figur 7a, 7b, 7c ist die Positionierung der Zulaufleitungen 16, 16a nur beispielhaft skizziert, alternative Positionen oder die Ausführung mit mehreren Zulaufleitungen 16, 16a sind ebenfalls möglich.

## Patentansprüche

1. Kunststofflaugenbehälter (1) für eine Waschmaschine (11) umfassend ein eine Trommel (12) umgebendes, zylinderförmig geformtes Behältnis (2), wobei in einer der Stirnwände (3) eine Nabe (5a) oder ein metallisches Lagerkreuz (4) mit einer Nabe (5) zur Aufnahme einer Antriebswelle (13) für die Trommel (12) eingebunden ist,
**dadurch gekennzeichnet,**
**dass** in der Behälterwand (2, 3) flächig ausgebildete Gewebematten (6) als Bewehrungsmittel zumindest bereichsweise eingebunden sind und dass die Gewebematten (6) zumindest teilweise das metallische Lagerkreuz (4) oder die Nabe (5, 5a) überdecken.

2. Kunststofflaugenbehälter nach Anspruch 1,
**dadurch gekennzeichnet,**
**dass** die Gewebematten (6) im Bereich des metallischen Lagerkreuzes (4) oder der Nabe (5) eine von der Ebene der Behälterwand (3) abweichende Kontur aufweisen, die mit der Form des Lagerkreuzes (4) oder der Nabe (5, 5a) im wesentlichen korrespondiert.

3. Kunststofflaugenbehälter nach Anspruch 1,
**dadurch gekennzeichnet,**
**dass** die Gewebematten (6) aus GFK-Fasern oder GFK-Fäden bestehen.

4. Kunststofflaugenbehälter nach Anspruch 1,
**dadurch gekennzeichnet,**
**dass** die Gewebematten (6) aus Kevlar-Fasern oder Kevlar-Fäden bestehen.

5. Kunststofflaugenbehälter nach Anspruch 1,
**dadurch gekennzeichnet,**
**dass** die Gewebematten (6) aus Carbon-Fasern oder Carbon-Fäden bestehen

6. Kunststofflaugenbehälter nach Anspruch 1 oder 2,
**dadurch gekennzeichnet,**
**dass** der Verlauf der Fasern oder Fäden in der Gewebematte (6) im wesentlichen (9) entsprechend der auftretenden Spannungskraftlinien (10) innerhalb der Behälterwand (3) ausgerichtet sind.

7. Kunststofflaugenbehälter nach einem der Ansprüche 1 bis 6,
**dadurch gekennzeichnet,**
**dass** die wenigstens eine Gewebematte (6) im wesentlichen den gesamten Bereich des metallischen Lagerkreuzes (4) und zumindest teilweise die Nabe (5) überdeckt.

8. Kunststofflaugenbehälter nach einem der Ansprüche 1 bis 7,
**dadurch gekennzeichnet,**
**dass** die wenigstens eine Gewebematte (6) zumindest teilweise über den äußeren Bereich des metallischen Lagerkreuzes (4) hinausragt.

9. Kunststofflaugenbehälter nach Anspruch 8,
**dadurch gekennzeichnet,**
**dass** die wenigstens eine Gewebematte (6) zumindest teilweise aus der Stirnwand (3) in den Randbereich der zylindrischen Behälterwand (2) ragt.

10. Verfahren zur Herstellung eines Kunststofflaugenbehälter (1) für eine Waschmaschine (11) umfassend ein die Trommel (12) umgebendes, zylinderförmig geformtes Behältnis (2), wobei in einer der Stirnwände (3) eine Nabe (5a) oder ein metallisches Lagerkreuz (4) mit einer Nabe (5) zur Aufnahme einer Antriebswelle (13) für die Trommel (12) in der Kunststoffmasse (17) eingebunden wird,
**dadurch gekennzeichnet,**
**dass** zunächst in einem ersten Schritt zumindest eine Gewebematte (6) als Bewehrungsmittel in eine Spritzgussform (14) eingelegt wird, und in einem zweiten Schritt das metallische Lagerkreuz (4) und / oder Nabe (5, 5a) in der Spritzgussform (14) fixiert wird, wobei dann in einem dritten Schritt, nach Schließung der Form (14, 15), die Kunststoffmasse (17) in die Form (14) eingebracht wird.

11. Verfahren zur Herstellung eines Kunststofflaugenbehälter (1) für eine Waschmaschine (11) umfassend ein die Trommel (12) umgebendes, zylinderförmig geformtes Behältnis (2), wobei in einer der Stirnwände (3) eine Nabe (5a) oder ein metallisches Lagerkreuz (4) mit einer Nabe (5) zur Aufnahme einer Antriebswelle (13) für die Trommel (12) in der Kunststoffmasse (17) mit eingebunden wird,
**dadurch gekennzeichnet,**
**dass** zunächst in einem ersten Schritt zumindest eine Gewebematte (6) als Bewehrungsmittel um das metallische Lagerkreuz (4) und / oder die Nabe (5, 5a) gelegt wird, und in einem zweiten Schritt das metallische Lagerkreuz (4) und / oder die Nabe mit der Bewehrung (6) in die Spritzgussform (14) eingelegt wird, wobei dann in einem dritten Schritt, nach Schließung der Form (14, 15) die Kunststoffmasse (17) in die Form (14) eingebracht wird.

12. Verfahren zur Herstellung eines Kunststofflaugenbehälter (1) nach Anspruch 10 oder 11,
**dadurch gekennzeichnet,**
**dass** nach Schließung der Form (14, 15) die Kunststoffmasse (17) in einem 2-K Verfahren in die Form eingebracht wird, derart, dass zunächst unverstärkte Kunststoffmasse (17) und anschließend faserverstärkte Kunststoffmasse (17a) in die Form (14) eingebracht wird.

## Claims

1. A solution container (1) made of plastic for a washing machine (11), comprising a cylindrical vessel (2) that surrounds a drum (12), whereby a hub (5a) or a metallic bearing block (4) with a hub (5) to receive a drive shaft (13) for the drum (12) is integrated in one of the front walls (3), **characterized in that** flat fabric mats (6) configured as reinforcement elements are integrated in the container wall (2,3), at least in certain areas, and **in that** the fabric mats (6) at least partially cover the metallic bearing block (4) or the hub (5, 5a).

2. The solution container made of plastic according to claim 1, **characterized in that** the fabric mats (6) in the area of the metallic bearing block (4) or of the hub (5) have a contour that differs from the plane of the container wall (3), said contour essentially corresponding to the shape of the bearing block (4) or of the hub (5, 5a).

3. The solution container made of plastic according to claim 1, **characterized in that** the fabric mats (6) are made of fiberglass-plastic fibers or fiberglass-plastic filaments.

4. The solution container made of plastic according to claim 1, **characterized in that** the fabric mats (6) are made of Kevlar fibers or Kevlar filaments.

5. The solution container made of plastic according to claim 1, **characterized in that** the fabric mats (6) are made of carbon fibers or carbon filaments

6. The solution container made of plastic according to claims 1 or 2, **characterized in that** the fibers or filaments in the fabric mat (6) are oriented in such a way that they essentially (9) correspond to the stress lines (10) that occur inside the container wall (3).

7. The solution container made of plastic according to any of claims 1 to 6, **characterized in that** the at least one fabric mat (6) essentially covers the entire area of the metallic bearing block (4) and at least partially covers the hub (5).

8. The solution container made of plastic according to any of claims 1 to 7, **characterized in that** the at least one fabric mat (6) protrudes at least partially beyond the outer area of the metallic bearing block (4).

9. The solution container made of plastic according to claim 8, **characterized in that** the at least one fabric mat (6) protrudes at least partially out of the front wall (3) into the edge area of the cylindrical container wall (2).

10. A method for the production of a solution container (1) made of plastic for a washing machine (11), comprising a cylindrical vessel (2) that surrounds the drum (12), whereby a hub (5a) or a metallic bearing block (4) with a hub (5) to receive a drive shaft (13) for the drum (12) is integrated into the plastic compound (17) in one of the front walls (3), **characterized in that**, to start with, in a first step, at least one fabric mat (6) configured as a reinforcement element is laid into an injection mold (14), then, in a second step, the metallic bearing block (4) and/or hub (5, 5a) is affixed in the injection mold (14) and then, in a third step, the plastic compound (17) is fed into the mold (14) after the mold (14, 15) has been closed.

11. A method for the production of a solution container (1) made of plastic for a washing machine (11), comprising a cylindrical vessel (2) that surrounds the drum (12), whereby a hub (5a) or a metallic bearing block (4) with a hub (5) to receive a drive shaft (13) for the drum (12) is integrated into the plastic compound (17) in one of the front walls (3), **characterized in that**, to start with, in a first step, at least one fabric mat (6) configured as a reinforcement element is laid around the metallic bearing block (4) and/or the hub (5, 5a), then, in a second step, the metallic bearing block (4) and/or the hub with the reinforcement element (6) is placed into the injection mold (14) and then, in a third step, the plastic compound (17) is fed into the mold (14) after the mold (14, 15) has been closed.

12. The method for the production of a solution container (1) made of plastic according to claim 10 or 11, **characterized in that**, after the mold (14, 15) has been closed, the plastic compound (17) is fed into the mold by means of a two-plastic technique in such a way that, first a non-reinforced plastic compound (17) and subsequently a fiber-reinforced plastic compound (17a) is fed into the mold (14).

## Revendications

1. Cuve de lavage (1) en matière plastique pour une machine à laver (11), comprenant un récipient (2) de forme cylindrique entourant un tambour (12), sachant qu'un moyeu (5a) ou un croisillon de palier métallique (4) pourvu d'un moyeu (5), destiné à recevoir un arbre d'entraînement (13) pour le tambour (12), est incorporé dans une des parois frontales (3),
**caractérisée en ce que** des nattes de tissu (6) réalisées surfaciques sont incorporées au moins sectoriellement dans la paroi de récipient (2, 3) comme moyens d'armature, et **en ce que** les nattes de tissu (6) recouvrent au moins partiellement le croisillon de palier métallique (4) ou le moyeu (5, 5a).

2. Cuve de lavage en matière plastique selon la revendication 1, **caractérisée en ce que** les nattes de tissu (6) présentent, dans la région du croisillon de palier métallique (4) ou du moyeu (5, 5a), un contour divergeant du plan de la paroi de récipient (3), qui correspond pour l'essentiel à la forme du croisillon de palier (4) ou du moyeu (5, 5a).

3. Cuve de lavage en matière plastique selon la revendication 1, **caractérisée en ce que** les nattes de tissu (6) sont constituées de fibres de plastique chargé verre ou de fils de plastique chargé verre.

4. Cuve de lavage en matière plastique selon la revendication 1, **caractérisée en ce que** les nattes de tissu (6) sont constituées de fibres de kevlar ou de fils de kevlar.

5. Cuve de lavage en matière plastique selon la revendication 1, **caractérisée en ce que** les nattes de tissu (6) sont constituées de fibres de carbone ou de fils de carbone.

6. Cuve de lavage en matière plastique selon la revendication 1 ou 2, **caractérisée en ce que** l'allure des fibres ou fils dans la natte de tissu (6) est orientée essentiellement (9) conformément aux lignes de contrainte (10) apparaissant à l'intérieur de la paroi de récipient (3).

7. Cuve de lavage en matière plastique selon l'une des revendications 1 à 6, **caractérisée en ce que** la ou les nattes de tissu (6) recouvrent pour l'essentiel toute la région du croisillon de palier métallique (4) et au moins partiellement le moyeu (5).

8. Cuve de lavage en matière plastique selon l'une des revendications 1 à 7, **caractérisée en ce que** la ou les nattes de tissu (6) dépassent au moins partiellement de la région extérieure du croisillon de palier métallique (4).

9. Cuve de lavage en matière plastique selon la revendication 8, **caractérisée en ce que** la ou les nattes de tissu (6) dépassent au moins partiellement de la paroi frontale (3) dans la région de bord de la paroi de récipient cylindrique (2).

10. Procédé de fabrication d'une cuve (1) de lavage en matière plastique pour une machine à laver (11) comprenant un récipient (2) de forme cylindrique entourant le tambour (12), sachant qu'un moyeu (5a) ou un croisillon de palier métallique (4) pourvu d'un moyeu (5), destiné à recevoir un arbre d'entraînement (13) pour le tambour (12), est incorporé dans la masse (17) de matière plastique dans une des parois frontales (3),
**caractérisé en ce que**, dans un premier temps, au cours d'une première étape, on met en place au moins une natte de tissu (6) comme moyen d'armature dans un moule d'injection (14), et au cours d'une deuxième étape, on fixe en position le croisillon de palier métallique (4) et/ou le moyeu (5, 5a) dans le moule d'injection (14), sachant qu'ensuite, au cours d'une troisième étape, après avoir fermé le moule (14, 15), on introduit la masse (17) de matière plastique dans le moule (14).

11. Procédé de fabrication d'une cuve (1) de lavage en matière plastique pour une machine à laver (11) comprenant un récipient (2) de forme cylindrique entourant le tambour (12), sachant qu'un moyeu (5a) ou un croisillon de palier métallique (4) pourvu d'un moyeu (5), destiné à recevoir un arbre d'entraînement (13) pour le tambour (12), est conjointement incorporé dans la masse (17) de matière plastique dans une des parois frontales (3),
**caractérisé en ce que**, dans un premier temps, au cours d'une première étape, on pose au moins une natte de tissu (6) comme moyen d'armature autour du croisillon de palier métallique (4) et/ou du moyeu (5, 5a), et au cours d'une deuxième étape, on met en place le croisillon de palier métallique (4) et/ou le moyeu pourvu de l'armature (6) dans le moule d'injection (14), sachant qu'ensuite, au cours d'une troisième étape, après avoir fermé le moule (14, 15), on introduit dans le moule (14) la masse (17) de matière plastique.

12. Procédé de fabrication d'une cuve (1) de lavage en matière plastique selon la revendication 10 ou 11, **caractérisé en ce que**, après avoir fermé le moule (14, 15), on introduit la masse (17) de matière plastique dans le moule selon une méthode à deux composants, de telle sorte qu'on introduit dans le moule (14) d'abord une masse (17) de matière plastique non renforcée puis une masse (17a) de matière plastique renforcée par des fibres.
